# FASCICULE DE BREVET EUROPEEN

(11) **EP 1 280 633 B1**
(45) Date de publication et mention de la délivrance du brevet: **02.11.2005**
(21) Numéro de dépôt: 01931831.0
(22) Date de dépôt: 11.05.2001
(51) Int. Cl.: B25B 25/00

(54) **PINCE POUR SERRER UN COLLIER**
ZANGE ZUM SPANNEN VON SCHELLEN
COLLAR CLAMPING PLIERS

(30) Priorité: 12.05.2000 FR 0006052
(43) Date de publication de la demande: 05.02.2003
(73) Titulaire: Etablissements CAILLAU, 92130 Issy-les-Moulineaux (FR)
(72) Inventeur: CHAUFFETEAU, Eric, 41200 Romorantin (FR); FOUQUERAY, Cyriaque, 128 Rue des Papillons, 41200 Romorantin (FR); Goussault, Didier, 41200 Romorantin (FR); CHENE, Richard, 41320 Maray (FR)
(74) Mandataire: Intes, Didier Gérard André
(86) Numéro de dépôt international: PCT/FR2001/001423
(87) Numéro de publication internationale: WO 2001/085396

(56) Documents cités:
- DE-U- 9 216 463
- US-A- 2 747 446
- US-A- 3 216 291
- US-A- 3 872 747
- US-A- 4 610 187
- US-A- 4 633 558

## Description

La présente invention concerne une pince destinée à serrer un collier de serrage qui comporte deux portions terminales respectivement munies d'une saillie radiale dénommée oreille et d'un crochet apte à être accroché sur ladite oreille pour réaliser le serrage du collier, la pince comprenant deux mâchoires respectivement aptes à coopérer avec l'oreille et avec le crochet et à être rapprochées l'une de l'autre pour accrocher le crochet sur l'oreille.

Le serrage de la pince réduit le diamètre du collier en rapprochant le crochet de l'oreille, jusqu'à ce qu'il passe par-dessus celle-ci et s'accroche sur elle. Pour serrer le collier, on le met d'abord en place autour de l'objet à serrer, à l'état ouvert, on le positionne correctement puis, avec une pince, on réalise l'opération précitée.

Dans certains cas, le collier doit être positionné très précisément. C'est par exemple le cas lorsque le collier sert à serrer un tuyau sur un embout avec étanchéité, ce qui nécessite que les forces de serrage soient appliquées dans une région particulière de l'embout, par exemple entre deux bourrelets que présente ce dernier. Il peut également être nécessaire que le collier soit orienté d'une façon particulière sur le tuyau.

Lorsque le collier est disposé à l'état ouvert sur l'objet à serrer, il peut se déplacer légèrement par rapport à ce dernier, par exemple en tournant autour de son axe. De plus, il arrive que l'on déplace légèrement le collier par inadvertance en disposant les mâchoires de la pince contre, respectivement, le crochet et l'oreille. Il importe donc de remettre le collier en place avant son serrage ou de le maintenir avec une main pendant qu'on le serre avec l'autre.

Par ailleurs, les mâchoires de la pince sont habituellement simplement placées respectivement derrière le crochet et derrière l'oreille. Il peut arriver que, lors d'une manipulation malencontreuse, le crochet ou l'oreille échappe à la mâchoire qui était appliquée contre lui ou contre elle. Dans un tel cas, toute l'opération de serrage est à recommencer. Le document US-A-4 633558 décrit une telle pince.

L'invention vise à proposer une pince de serrage du type précité, permettant de faciliter l'opération de serrage en maîtrisant mieux le positionnement du collier lors du serrage et en évitant que le collier n'échappe aux mâchoires de la pince.

Ce but est atteint grâce au fait qu'au moins une première mâchoire est équipée d'un organe de retenue mobile par rapport à elle entre une position de retenue dans laquelle cet organe de retenue est apte à coopérer avec au moins l'un des éléments constitués par l'oreille et par le crochet pour retenir ledit élément contre ladite mâchoire et une position de relâchement dans laquelle il libère ledit élément par rapport à cette mâchoire.

Grâce à ces dispositions, lorsque les mâchoires de la pince sont appliquées sur le collier, le crochet ou l'oreille est retenu contre la mâchoire avec laquelle il ou elle coopère. Ceci empêche que le collier n'échappe à la pince. Ainsi, si le collier est mal positionné, sa position peut être rectifiée en manipulant la pince puisque le collier en est provisoirement solidaire grâce à l'organe de retenue. De plus, on évite que la mâchoire pourvue de l'organe de retenue ne glisse par rapport au crochet ou à l'oreille lors du serrage de la pince.

Avantageusement, la première mâchoire comporte une surface d'appui tournée vers la deuxième mâchoire et l'organe de retenue est disposé au-delà de cette surface d'appui dans le sens allant vers ladite deuxième mâchoire.

Ainsi, lorsque cette mâchoire est disposée contre l'un des éléments constitués par le crochet et l'oreille, cet élément vient en appui contre la surface d'appui, et l'organe de retenue, qui est disposé en avant de sa surface d'appui, retient cet élément dans cette position.

Selon une configuration avantageuse, l'organe de retenue est mobile transversalement à la direction dans laquelle les mâchoires sont déplacées pour être rapprochées ou éloignées l'une de l'autre.

L'organe de retenue peut être ainsi disposé de manière simple, dans un encombrement limité.

Avantageusement, la pince comporte des moyens de rappel élastique sollicitant l'organe de retenue en permanence vers sa position de retenue.

Dans ce cas, dès lors que la mâchoire pourvue de l'organe de retenue est disposée contre l'un des éléments constitués par l'oreille et le crochet, cet élément se trouve automatiquement retenu dans cette mâchoire par le positionnement automatique de l'organe de retenue dans sa position de retenue.

Avantageusement, la pince comporte un organe de sollicitation apte, lors du serrage de la pince, à coopérer avec l'organe de retenue pour solliciter ledit organe de retenue vers sa position de relâchement.

Dans ce cas, le relâchement de l'organe de retenue par rapport à l'élément (crochet ou oreille) qu'il retient s'opère également automatiquement du seul fait du serrage de la pince. De préférence, l'organe de sollicitation est disposé de telle sorte que l'organe de retenue ne parvient dans sa position de relâchement que lorsque la pince est serrée. Ceci augmente la sécurité du serrage, en empêchant de séparer la pince du collier tant que celui-ci n'est pas correctement serré.

Avantageusement, l'organe de retenue est formé par un levier monté pivotant sur la première mâchoire.

Le levier pivotant, par exemple en forme de griffe, constitue un mode de réalisation particulièrement simple.

Avantageusement, les deux mâchoires sont pourvues d'un organe de retenue analogue.

Le crochet et l'oreille ayant une configuration adaptée, ceci permet de retenir chacun de ces deux éléments en saillie contre, respectivement, chacune des deux mâchoires. De plus, si les mâchoires sont sensiblement identiques, ceci permet d'appliquer indifféremment l'une d'entre elles contre le crochet ou contre l'oreille, sans qu'une mâchoire soit précisément adaptée au crochet et que l'autre soit précisément adaptée à l'oreille.

Selon un mode de réalisation avantageux, les mâchoires sont montées sur, respectivement, un premier et un deuxième bras de support en étant aptes à pivoter par rapport à ces bras autour d'un axe d'orientation sensiblement parallèle à la direction dans laquelle les mâchoires sont déplacées pour être rapprochées ou éloignées l'une de l'autre.

Il arrive que l'on dispose d'un dégagement insuffisant autour de l'objet à serrer pour permettre l'approche de la pince dans un plan radial perpendiculaire à l'axe du collier. Tout simplement, pour des raisons pratiques diverses, l'utilisateur peut souhaiter orienter la pince par rapport à un tel plan radial. Cela est rendu possible grâce à la capacité qu'ont les mâchoires de pivoter sur leurs bras de support.

Par exemple, on peut disposer la pince normalement autour du collier et orienter cette pince de manière à la placer dans une position dans laquelle le serrage est plus pratique. On peut également avoir préalablement orienté les mâchoires dans une position convenable pour faciliter l'approche de la pince par rapport au collier.

Dans ce cas, la pince comporte de préférence des moyens pour solidariser les deux mâchoires en rotation dans leur pivotement autour de l'axe d'orientation.

Cette solidarisatiion en rotation signifie que, dès lors que l'on fait pivoter une mâchoire autour de son axe d'orientation, l'autre mâchoire pivote en même temps, autour de son propre axe d'orientation, selon le même angle.

Ces moyens de solidarisation en rotation facilitent grandement la manipulation de la pince puisqu'ils assurent que les deux mâchoires ont toujours la même orientation.

Avantageusement, les deux mâchoires sont solidarisées en rotation par un axe de liaison articulé, apte à adopter une configuration d'extension lorsque les mâchoires sont écartées et une configuration de repli lorsque les mâchoires sont serrées l'une contre l'autre.

Cet axe de liaison articulé constitue un moyen simple pour lier les deux mâchoires en pivotement, qui ne gêne en aucun cas le serrage de la pince.

L'invention sera bien comprise et ses avantages apparaîtront mieux à la lecture de la description détaillée qui suit, d'un mode de réalisation représenté à titre d'exemple non limitatif. La description se réfère aux dessins annexés sur lesquels :
- la figure 1 est une vue en élévation, prise selon l'axe de pivotement des bras de la pince, d'une pince conforme à l'invention, les mâchoires et les portions d'extrémité des bras qui les portent étant représentées en coupe dans un plan perpendiculaire à l'axe de pivotement de ces bras, un collier de serrage étant partiellement représenté en prise avec les mâchoires, ces dernières étant représentées en position ouverte de la pince ;
- la figure 2 est une vue agrandie des mâchoires, dans la même coupe que sur la figure 1 ;
- la figure 3 est une vue selon la flèche III de la figure 2 ;
- la figure 4 est une vue en coupe selon la ligne IV-IV de la figure 3 ;
- les figures 5, 6 et 7 correspondent respectivement aux figures 2, 3 et 4 pour la position serrée des mâchoires de la pince ;
- la figure 8 montre schématiquement un collier de serrage serré à l'aide de la pince conforme à l'invention ; et
- la figure 9 est une vue schématique et partielle selon la flèche IX de la figure 1.

La pince représentée sur la figure 1 comprend deux bras d'actionnement 10 et 12, montés pivotant l'un par rapport à l'autre autour d'un axe A. Elle comporte également deux bras de support, respectivement 14 et 16, qui portent chacun une mâchoire, respectivement 18 et 20. Dans l'exemple représenté, la pince est à effort démultiplié, le bras de support 16 s'étendant en prolongement du bras d'actionnement 12, tandis que le bras de support 14 est relié à ces bras 12 et 16 par un système de biellette 22 qui lui-même, par un système de came 24 est relié au bras d'actionnement 10.

La présente invention concerne les mâchoires de la pince et il doit être entendu qu'elle s'applique à des pinces dépourvues de système de démultiplication d'effort ou à des pinces pourvues d'un système de démultiplication d'effort différent de celui qui est représenté.

Sur la figure 1, la pince est ouverte et ses mâchoires sont éloignées l'une de l'autre. Elle est rappelée dans cette position ouverte par un ressort de rappel 26 disposé entre les bras 14 et 16.

Un collier de serrage 28 dont on voit les deux portions terminales est disposé entre les mâchoires de la pince. Une première portion terminale 28A porte un crochet 29, tandis que la deuxième portion terminale 28B porte une oreille 30. Pour serrer le collier, il faut accrocher le crochet 29 sur cette oreille 30, comme on le voit sur la figure 8.

Dans l'exemple de la figure 1, le collier 28 présente un prolongement 31 dénommé bavette, qui prolonge la portion terminale 28B au-delà de l'oreille 30.

Le collier 28' de la figure 8 est du type décrit dans EP 0 724 106. Il comprend une première portion de bande qui, à sa première extrémité 28'B, porte l'oreille 30 et qui, à sa deuxième extrémité porte la bavette 31'. Le crochet 29 est formé sur une portion d'extrémité, 28'A d'une autre portion de bande qui est rapportée sur la première portion de bande. Sur la figure 2, c'est un collier de ce type qui est en prise avec les mâchoires.

Les mâchoires 18 et 20 comprennent chacune une pièce de mâchoire, respectivement 38 et 40, qui est fixée par un téton, respectivement 38A et 40A, au bras de support correspondant, 14 ou 16, et qui présente deux joues, respectivement 38B, 38C et 40B, 40C.

On décrit plus en détail la mâchoire 20, la mâchoire 18 lui étant identique. Dans toute la suite, on considérera que la face avant d'une mâchoire est celle de ses faces qui est tournée vers l'autre mâchoire, tandis que la face arrière lui est opposée.

La face avant de la pièce de mâchoire 40 comporte un renfoncement 42 délimité vers le haut par une zone 44 en surplomb. La surface de cette zone 44 forme une surface d'appui pour la base 30A de l'oreille 30 ou la base 29A du crochet 29 (voir figure 8). A titre d'exemple, on a montré sur la figure 2 la coopération du collier avec les mâchoires de la pince, en disposant l'oreille 30 en prise avec la mâchoire 40 et le crochet 29 en prise avec la mâchoire 38. On voit que les parties arrière du crochet et de l'oreille sont engagées dans les renfoncements, respectivement 42 et 41 qui équipent les mâchoires, et que leurs bases respectives sont en appui sur les surfaces d'appui, respectivement 44 et 43.

Chacune des mâchoires comporte un organe de retenue, respectivement 45 pour la mâchoire 18 et 46 pour la mâchoire 20. Ils sont tous les deux visibles sur la figure 4. On décrit plus en détail l'organe de retenue 46 qui est solidaire de la mâchoire 18. Il est constitué par un levier dont l'extrémité libre présente la forme d'une griffe 46A apte, comme on le voit sur la figure 2, à être engagée sous l'oreille 30 lorsque cette dernière est en prise avec la mâchoire 20. La base 46B du levier, c'est-à-dire son extrémité opposée à l'extrémité libre 46A, est montée pivotante sur la mâchoire 20, autour d'un axe de pivotement A46. Plus précisément, la base du levier est fixée sur la joue 40B de la pièce de mâchoire 40 par un téton ou analogue 48.

On constate sur la figure 2 que l'élément de retenue 46 est espacé de la surface d'appui 44 dans le sens allant vers la mâchoire 18. Ainsi, entre cette surface d'appui et l'élément de retenue est ménagé un espace permettant de loger au moins l'épaisseur du collier dans la zone de la base du crochet ou de l'oreille. Dans certains cas, comme dans l'exemple représenté, la base de l'oreille présente un bossage, et il en est également tenu compte dans l'espacement de l'organe de retenue par rapport à la surface d'appui.

La double flèche D de la figure 2 indique la direction dans laquelle les mâchoires se déplacent l'une par rapport à l'autre pour serrer ou ouvrir la pince. L'axe A46 de rotation du levier 46 est orienté parallèlement à cette direction D, de sorte que le levier se déplace transversalement à ladite direction.

La figure 3 montre le levier 46 dans sa position active de retenue. La largeur L du renfoncement 42 correspond sensiblement à la largeur du crochet 29 ou de l'oreille 30, mesurée selon la direction axiale du collier. Lorsque le crochet ou l'oreille coopère avec une mâchoire, il ou elle est calé dans la direction transversale T de cette mâchoire par les surfaces latérales 42B et 42C qui délimitent le renfoncement 42 dans chacune des joues 40B et 40C.

On comprend que, dans cette situation, l'extrémité libre 46A du levier 46 est engagée sous le crochet ou sous l'oreille. En effet, dans la position de retenue, l'extrémité libre 46A fait saillie à partir de la surface 42B dans le sens allant vers la surface 42C. Le levier 46 est logé dans une cavité 50 ménagée dans la joue 40B de la pièce de mâchoire 40. On voit que, dans la position de retenue visible en particulier sur les figures 3 et 4, le dos 46C du levier 46, c'est-à-dire la surface de ce levier qui est éloignée du renfoncement 42, est espacé d'une distance d par rapport à la paroi 50A qui délimite la cavité 50 du côté opposé à la joue 40C. De l'autre côté, le levier est retenu par une butée 50B formée sur la face de la cavité 50 opposée à la face 50A. Cette butée 50B limite la course du levier vers l'intérieur du renfoncement 42 (c'est-à-dire vers la joue 40C)..

Le levier 46 est rappelé en permanence vers sa position de retenue par des moyens de rappel élastique constitués, dans l'exemple représenté, par un ressort 52, qui est disposé autour du téton 48, dont une première extrémité 52A s'appuie contre la paroi 50A de la cavité 50, et dont l'autre extrémité 52B coopère avec le dos du levier.

Le levier 45 qui équipe l'autre mâchoire 18 est monté de la même manière que le levier 46, sur la joue 38B de la pièce de mâchoire 38. Il est donc également monté pivotant autour d'un axe A45 parallèle à la direction D. Les deux mâchoires 18 et 20 sont identiques et elles sont disposées de telle sorte que la joue 38B pourvue du levier 45 se trouve en face de la joue 40C dépourvue du levier, de même que la joue 40B pourvue du levier 46 est en face de la joue 38C dépourvue de levier de retenue. En effet, dans l'exemple représenté, on a choisi que chaque mâchoire ne soit équipée que d'un seul organe de retenue.

Grâce à la disposition précitée, le levier de retenue 45 est apte à coopérer avec l'un des éléments d'accrochage, par exemple le crochet 29 du collier, sur un premier bord longitudinal du collier, tandis que l'autre levier de retenue 46 coopère avec l'autre élément d'accrochage, en l'espèce l'oreille 30, sur l'autre bord longitudinal du collier. On évite ainsi qu'il ne soit possible d'extraire l'oreille et le crochet des mâchoires de la pince en faisant basculer le collier autour d'un plan diamétral de ce dernier parallèle à la direction D.

Les figures 5 à 7 montrent la situation lorsque la pince est serrée. Les deux mâchoires sont en effet rapprochées l'une de l'autre de telle sorte que les extrémités frontales 38' et 40' des pièces de mâchoires 38 et 40, respectivement délimitées par les extrémités frontales des joues 38B et 38C et par les extrémités frontales des joues 40B et 40C sont en contact.

Ce contact n'est pas gêné par le fait que les extrémités libres 45A et 46A des leviers 45 et 46 sont en légère saillie vers l'avant des pièces de mâchoires qui les portent. En effet, la face frontale de la joue 40C présente un léger renfoncement 40'C destiné à loger la portion en saillie de l'extrémité libre 45A du levier 45. Un renfoncement 38'C analogue est réalisé dans la joue 38C et l'on voit sur la figure 5 qu'il loge la portion en saillie de l'extrémité libre 46A du levier 46.

Dans la situation des figures 5 à 7, les leviers de retenue occupent leurs positions respectives de relâchement. On le voit mieux sur la figure 6, qui montre que le levier 46 est rentré dans la cavité 50, le dos de ce levier étant cette fois situé contre la paroi 50A.

Le levier 46 a été amené dans cette position de relâchement par un organe de sollicitation 54 qui, lors du serrage de la pince, a fait pivoter ce levier en le faisant rentrer dans la cavité 50. De même, un organe de sollicitation 53 amène le levier 45 dans sa position de relâchement lors du serrage de la pince.

Ces organes de sollicitation coopèrent avec les organes de retenue respectifs au moment où la pince est serrée. Ils sont de préférence disposés de telle sorte que les deux organes de retenue ne puissent effectivement occuper leurs positions de relâchement tous les deux à la fois que lorsque la pince est effectivement serrée. Par exemple, l'organe de sollicitation coopérant avec le levier 46 de la mâchoire 20 peut être une pièce appartenant à l'autre mâchoire 18, ou bien, comme dans l'exemple représenté, une pièce annexe. De même, l'organe de sollicitation 53 peut appartenir à la mâchoire 18 ou à une pièce annexe.

On pourrait également prévoir que les organes de retenue, en l'espèce les leviers 45 et 46, soient sollicités vers leur position de relâchement par une pièce appartenant au collier. Ainsi, l'organe de retenue coopérant avec le crochet pourrait être sollicité en position de relâchement par l'oreille, lorsque celle-ci est engagée sous le crochet, tandis que l'autre organe de retenue, qui coopère avec l'oreille, pourrait être sollicité en position de relâchement par l'arrivée du crochet sur l'oreille.

En comparant les figures 2 et 5, on constate que, lors du serrage de la pince, les mâchoires ont basculé de manière à se redresser vers le centre du collier. Ainsi, les pièces de mâchoires 38 et 40 ont pivoté sur quelques degrés angulaires, respectivement autour d'un axe B38 et autour d'un axe B40, ces axes étant perpendiculaires à l'axe B évoqué dans la suite.

Sur la figure 2, les faces arrière 38D et 40D des pièces de mâchoires 38 et 40 étaient respectivement en appui contre des premières faces d'appui, 14A et 16A, des bras d'appui 14 et 16.

En revanche, sur la figure 5, les faces arrière 38D et 40D sont écartées des premières faces d'appui 14A et 16A, mais sont en appui contre les deuxièmes faces d'appui, respectivement 14B et 16B, qui sont inclinées par rapport aux premières d'un angle α. Lors du serrage du collier, le crochet 29 et l'oreille 30 se déplacent l'un par rapport à l'autre en tournant sur un cercle dont le centre correspond globalement au centre géométrique du collier.

Si les mâchoires étaient fixes par rapport aux bras de support 14 et 16, elles se déplaceraient l'une par rapport à l'autre selon un cercle dont le centre est l'axe A, qui est situé évidemment de l'autre côté du collier par rapport au centre géométrique de ce dernier.

Par conséquent, lors du serrage du collier, le crochet et l'oreille, d'une part, et les deux mâchoires, d'autre part, auraient tendance à se déplacer sur deux cercles de courbures opposées. La capacité des mâchoires à basculer l'une par rapport à l'autre, respectivement autour des axes B38 et B40, leur permet d'être capables d'accompagner le mouvement du crochet et de l'oreille l'un par rapport à l'autre tout en maintenant parfaitement ce dernier, c'est-à-dire que ce basculement leur permet de se déplacer également sur le cercle formé par le collier.

Pour permettre ce basculement, les tétons 38A et 40A de fixation des mâchoires sont montés avec un jeu dans des perçages, respectivement 14C et 16C des bras de support. Les tétons 38A et 40A sont maintenus dans ces perçages par des circlips, respectivement 58 et 60, qui maintiennent des rondelles de blocage, respectivement 62 et 64, en appui contre les rondelles de butée, respectivement 66 et 68, en butée contre les épaulements qui délimitent les perçages 14C et 16C sur l'arrière des bras d'appui.

On peut remplacer ces circlips et ces rondelles par des rondelles ressort, traversées par les tétons et plaquées contre les faces arrière des bras de support dans lesquelles débouchent les perçages 14C et 16C par des clips métalliques, ces rondelles se déformant pour permettre le basculement des tétons.

Comme on le voit sur la figure 2, les mâchoires sont constamment rappelées vers leur position d'appui contre les premières faces d'appui 14A et 16A, par des ressorts, respectivement 70 et 72, dont les extrémités prennent appui dans des perçages des bras d'appui, respectivement 74 et 76, et qui sont enroulés autour des tétons 38A et 48A, pour former au moins une spire en appui sur le dos des pièces de mâchoires.

Les mâchoires peuvent également être orientées en pivotant autour d'un axe d'orientation B défini par la direction D de rapprochement et d'éloignement de ces mâchoires. Ainsi, la figure 9 montre en trait fort les mâchoires disposées dans le prolongement des bras de support de la pince, pour serrer un collier 28 dont l'axe géométrique C est parallèle à l'axe A d'articulation de l'axe de liaison, lui-même perpendiculaire à l'axe d'orientation B des bras de la pince. Les mâchoires peuvent pivoter autour de l'axe B pour serrer un collier orienté différemment, par exemple, comme indiqué en trait mixte interrompu sur la figure 9, un collier dont l'axe géométrique C' serait perpendiculaire à l'axe A.

Selon l'invention, la pince comporte des moyens pour lier les deux mâchoires 18 et 20 dans leur pivotement autour de l'axe d'orientation B. Dans le mode de réalisation préférentiel représenté, ces moyens sont formés par un axe de liaison articulé qui relie les mâchoires entre elles, les articulations de l'axe n'étant bien entendu pas parallèles à l'axe B. Cet axe de liaison articulé 80 peut adopter une configuration d'extension en position ouverte de la pince (figure 2) et une configuration de repli en position de serrage (figure 5). Sur les figures 2 et 5, les pièces de mâchoires sont représentées en coupe, mais l'axe de liaison est montré en vue extérieure.

Pour éviter de gêner le serrage de la pince et celui du collier, l'axe de liaison articulé 80 est disposé dans une région des mâchoires qui est située entre leurs surfaces d'appui qui coopèrent avec le collier et l'axe d'articulation A de l'axe de liaison perpendiculaire à l'axe d'orientation de la pince. On pourrait également prévoir un système de tige coulissante pour lier les mâchoires dans leur rotation autour de l'axe B.

Dans l'exemple représenté, l'axe de liaison comprend un tronçon d'axe rigide 82 qui est relié à chacune des mâchoires par une bielle, respectivement 84 et 86. Ainsi, la bielle 84 est fixée entre les deux joues 40B et 40C de la pièce de mâchoire 40 en pouvant pivoter par rapport à elle autour d'un axe A84, perpendiculaire à l'axe B. Une première extrémité 82A du tronçon d'axe 82 est fixée sur cette bielle 84 en pouvant pivoter par rapport à elle autour d'un axe B84 parallèle à l'axe A84. De même, la bielle 86 est disposée entre les joues 38B et 38C en pouvant pivoter autour d'un axe A86, tandis que l'extrémité 82B du tronçon d'axe lui est fixée en pouvant pivoter autour d'un axe B86.

Lorsque les mâchoires sont dans la position représentée en trait fort sur la figure 9, les axes A84, B84, A86 et B86 sont parallèles à l'axe d'articulation A de l'axe de liaison perpendiculaire à l'axe d'orientation de la pince. La configuration d'extension de l'axe articulé 80 est définie par la venue en butée de la face inférieure 82' du tronçon d'axe 82 (face éloignée des surfaces d'appui 44 et 43) avec des surfaces de butée formées sur les joues 40B et 40C de la pièce de mâchoire 40 et sur les joues 38B et 38C de la pièce de mâchoire 38 (figure 3).

Dans cette position, les bielles 84 et 86 sont disposées de telle sorte que les axes B84 et B86 sont éloignés au maximum des faces arrière des pièces de mâchoires qui les portent. Lorsque la pince est serrée, l'axe articulé passe dans sa configuration de repli, grâce au fait que les bielles 84 et 86 pivotent de manière à respectivement rapprocher les axes B84 et B86 desdites faces arrière, jusqu'à parvenir dans la position représentée sur la figure 5.

Le tronçon d'axe 82 présente des lumières 85 et 87 permettant le repli des bielles à travers elles. On a indiqué précédemment que, grâce à des organes de sollicitation 53 et 54, les leviers 45 et 56 étaient amenés dans leur configuration d'échappement lorsque la pince est serrée.

Dans l'exemple avantageux représenté, ces organes de sollicitation sont formés sur l'axe de liaison articulée et, plus précisément, sur le tronçon d'axe 82. En effet, lorsque la pince est serrée, les bords longitudinaux (parallèles à l'axe B) du tronçon d'axe 82 se déplacent contre les surfaces de sollicitation (respectivement 45D et 46D), appartenant respectivement aux leviers 45 et 46. Les organes d'actionnement sont formés par des renflements, réalisés sur les bords longitudinaux du tronçon d'axe 82, et dont les extrémités 53A et 54A destinées à être les premières en contact avec les surfaces d'actionnement des leviers 45 et 46 sont conformées en rampe.

En comparant les figures 3 et 6, on comprend que, lorsque le tronçon d'axe 82 progresse vers sa position de repli, le renflement 54 coulisse contre la face d'actionnement 46D du levier 46, jusqu'à amener ce dernier dans sa position de relâchement. Lorsque le tronçon d'axe 82 atteint sa position de repli représentée sur la figure 5, les deux renflements 53 et 54 coopèrent respectivement avec le levier 45 et avec le levier 46, de sorte que ces deux leviers de retenue sont dans leurs positions de relâchement. Le collier, dont le crochet a été accroché sur l'oreille, peut alors être extrait des mâchoires.

De préférence, pour faciliter l'introduction du collier entre les mâchoires avant le serrage de la pince, le levier de retenue 46 présente une surface de rampe qui coopère avec l'un des éléments constitués par le crochet et par l'oreille du collier lorsque cet élément est repoussé vers la surface d'appui 44, pour conduire le levier à s'effacer jusqu'à ce que cet élément repose sur cette surface d'appui. Dans cette situation, le levier peut reprendre sa position de retenue. A cet effet, les extrémités 45A et 46A des leviers 45 et 46 sont arrondies.

Dans l'exemple représenté, les deux mâchoires de la pince sont identiques. Ainsi, le crochet 29 et l'oreille 30 sont tous deux retenus par ces leviers de retenue dans les mâchoires de la pince.

Un dégagement 29' est ménagé sous le crochet 29, permettant l'insertion de l'extrémité libre active 45A du levier 45 sous le crochet. Le pli formant l'arrière du crochet est donc en appui contre la surface d'appui 43 et ne peut pas en être extrait vers l'avant puisque sa face avant est retenue par le levier de retenue 45.

Le collier destiné à être serré par la pince conforme à l'invention présente également un dégagement 30', ménagé sous l'oreille. On voit en effet sur la figure 8 que l'oreille 30 est légèrement "ouverte". En effet, les deux plis 30B et 30A qui délimitent cette oreille sont écartés l'un de l'autre de manière à ménager entre eux ce dégagement 30'. Les faces internes de ces deux plis sont espacées d'une distance d au moins égale à l'épaisseur de l'extrémité libre active du levier 45 ou du levier 46.

## Revendications

1. Pince destinée à serrer un collier de serrage (28 ; 28') qui présente deux portions terminales (28A, 28B ; 28'A, 28'B) respectivement munies d'une saillie radiale dénommée oreille (30) et d'un crochet (29) apte à être accroché sur ladite oreille pour réaliser le serrage du collier, la pince comprenant deux mâchoires (18 ; 20) respectivement aptes à coopérer avec l'oreille et avec le crochet et à être rapprochées l'une de l'autre pour accrocher le crochet sur l'oreille,
**caractérisée en ce que** au moins une première mâchoire (18 ; 20) est équipée d'un organe de retenue (45 ; 46) mobile par rapport à elle entre une position de retenue (Fig. 3) dans laquelle cet organe de retenue est apte à coopérer avec au moins l'un des éléments constitués par l'oreille (30) et par le crochet (29) pour retenir ledit élément contre ladite mâchoire et une position de relâchement (Fig: 6) dans laquelle il libère ledit élément par rapport à cette mâchoire.

2. Pince selon la revendication 1, **caractérisée en ce que** la première mâchoire (18 ; 20) comporte une surface d'appui (43 ; 44) tournée vers la deuxième mâchoire (20 ; 18) et **en ce que** l'organe de retenue (45 ; 46) est disposé au-delà de cette surface d'appui dans le sens allant vers ladite deuxième mâchoire.

3. Pince selon la revendication 1 ou 2, **caractérisée en ce que** l'organe de retenue (45 ; 46) est mobile transversalement (T) à la direction (D) dans laquelle les mâchoires (18 ; 20) sont déplacées pour être rapprochées ou éloignées l'une de l'autre.

4. Pince selon l'une quelconque des revendications 1 à 3, **caractérisée en ce qu'**elle comporte des moyens de rappel élastique (52) sollicitant l'organe de retenue (45 ; 46) en permanence vers sa position de retenue.

5. Pince selon l'une quelconque des revendications 1 à 4, **caractérisée en ce qu'**elle comporte un organe de sollicitation (53 ; 54) apte, lors du serrage de la pince, à coopérer avec l'organe de retenue (45 ; 46) pour solliciter ledit organe de retenue vers sa position de relâchement (Fig. 6).

6. Pince selon l'une quelconque des revendications 1 à 5, **caractérisée en ce que** l'organe de retenue est formé par un levier (45 ; 46) monté pivotant (A45 ; A46) sur la première mâchoire (18 ; 20).

7. Pince selon l'une quelconque des revendications 1 à 6, **caractérisée en ce que** les mâchoires (18 ; 20) sont montées sur, respectivement, un premier et un deuxième bras de support (14 ; 16) en étant aptes à pivoter par rapport à ces bras autour d'un axe d'orientation (B) sensiblement parallèle à la direction (D) dans laquelle les mâchoires sont déplacées pour être rapprochées ou éloignées l'une de l'autre.

8. Pince selon la revendication 7, **caractérisée en ce qu'**elle comporte des moyens (80) pour solidariser les deux mâchoires (18 ; 20) en rotation dans leur pivotement autour de l'axe d'orientation (B).

9. Pince selon la revendication 8, **caractérisée en ce que** les deux mâchoires sont solidarisées en rotation par un axe de liaison articulé (80), apte à adopter une configuration d'extension (Fig. 2) lorsque les mâchoires (18 ; 20) sont écartées et une configuration de repli (Fig. 5) lorsque les mâchoires sont serrées l'une contre l'autre.

10. Pince selon la revendication 9, **caractérisée en ce que** l'axe de liaison (80) comprend un tronçon d'axe rigide (82) relié à chacune des deux mâchoires (18 ; 20) par une bielle (84 ; 86).

11. Pince selon la revendication 5 et selon la revendication 9 ou 10, **caractérisée en ce que** l'organe de sollicitation (53 ; 54) est solidaire de l'axe de liaison (80).

12. Pince selon l'une quelconque des revendications 1 à 11, **caractérisée en ce que** les deux mâchoires (18 ; 20) sont identiques.

13. Ensemble d'une pince selon l'une quelconque des revendications 1 à 12 et d'un collier de serrage (28) destiné à être serré à l'aide d'une pince,
**caractérisé en ce que** l'oreille (30) comprend deux plis (30B ; 30C) écartés l'un de l'autre de manière à ménager entre eux un dégagement (30') dans lequel l'organe de retenue (45, 46) est apte à être introduit.

## Patentansprüche

1. Zange, die dazu bestimmt ist, eine Klemmschelle (28, 28') zu spannen, die zwei Endstücke (28A, 28B; 28'A, 28'B) aufweist, die jeweils mit einem als Henkel (30) bezeichneten radialen Vorsprung und einem Haken (29) versehen sind, der auf den Henkel eingehängt zu werden vermag, um das Spannen der Schelle vorzunehmen, wobei die Zange zwei Backen (18; 20) umfasst, die mit dem Henkel bzw. dem Haken zusammenzuwirken und zum Einhängen des Hakens auf den Henkel einander angenähert zu werden vermögen,
**dadurch gekennzeichnet, dass** wenigstens eine erste Backe (18; 20) mit einem Halteorgan (45; 46) ausgestattet ist, das bezüglich der Backe zwischen einer Halteposition (Fig. 3), in der das Halteorgan mit wenigstens einem der von dem Henkel (30) und dem Haken (29) gebildeten Elemente zusammenzuwirken vermag, um das Element gegen die Backe zu halten, und einer Freigabeposition (Fig. 6) beweglich ist, in der es das Element bezüglich dieser Backe freigibt.

2. Zange nach Anspruch 1,
**dadurch gekennzeichnet, dass** die erste Backe (18; 20) eine zu der zweiten Backe (20; 18) gewandte Auflagefläche (43; 44) aufweist, und dass das Halteorgan (45; 46) jenseits dieser Auflagefläche in Richtung der zweiten Backe angeordnet ist.

3. Zange nach Anspruch 1 oder 2,
**dadurch gekennzeichnet, dass** das Halteorgan (45; 46) quer (T) zur Richtung (D) beweglich ist, in der die Backen (18; 20) verschoben werden, um einander angenähert oder voneinander entfernt zu werden.

4. Zange nach einem der Ansprüche 1 bis 3,
**dadurch gekennzeichnet, dass** sie elastische Rückstellmittel (52) aufweist, die das Halteorgan (45; 46) ständig in die Halteposition drängen.

5. Zange nach einem der Ansprüche 1 bis 4,
**dadurch gekennzeichnet, dass** sie ein Vorspannorgan (53; 54) aufweist, das mit dem Halteorgan (45; 46) beim Zudrücken der Zange zusammenzuwirken vermag, um das Halteorgan in seine Freigabeposition (Fig. 6) zu drängen.

6. Zange nach einem der Ansprüche 1 bis 5,
**dadurch gekennzeichnet, dass** das Halteorgan von einem Hebel (45; 46) gebildet ist, der auf der ersten Backe (18; 20) schwenkbar (A45; A46) angebracht ist.

7. Zange nach einem der Ansprüche 1 bis 6,
**dadurch gekennzeichnet, dass** die Backen (18; 20) auf einem ersten bzw. einem zweiten Haltearm (14; 16) angebracht sind und dabei bezüglich dieser Arme um eine Drehachse (B) schwenkbar sind, die zu der Richtung (D), in der die Backen verschoben werden, um einander angenähert oder voneinander entfernt zu werden, im Wesentlich parallel ist.

8. Zange nach Anspruch 7,
**dadurch gekennzeichnet, dass** sie Mittel (80) umfasst, um die beiden Backen (18; 20) bei ihrer Schwenkbewegung um die Drehachse (B) drehfest miteinander zu verbinden,

9. Zange nach Anspruch 8,
**dadurch gekennzeichnet, dass** die beiden Backen durch eine gelenkig gelagerte Verbindungsachse (80) drehfest miteinander verbunden sind, die eine gestreckte Form (Fig. 2) einzunehmen vermag, wenn die Backen (18; 20) voneinander beabstandet sind, sowie eine zusammengeklappte Form (Fig. 5), wenn die Backen gegeneinander gedrückt sind.

10. Zange nach Anspruch 9,
**dadurch gekennzeichnet, dass** die Verbindungsachse (80) ein starres Achsstück (82) aufweist, das mit jedem der beiden Backen (18; 20) durch ein Kurbelglied (84; 86) verbunden ist.

11. Zange nach Anspruch 5 und nach Anspruch 9 oder 10,
**dadurch gekennzeichnet, dass** das Vorspannorgan (53; 54) mit der Verbindungsachse (80) fest verbunden ist.

12. Zange nach einem der Ansprüche 1 bis 11,
**dadurch gekennzeichnet, dass** die beiden Backen (18; 20) identisch sind.

13. Einheit bestehend aus einer Zange nach einem der Ansprüche 1 bis 12 und einer Klemmschelle (28), die dazu bestimmt ist, mit Hilfe einer Zange gespannt zu werden,
**dadurch gekennzeichnet, dass** der Henkel (30) zwei Biegungen (30B; 30C) aufweist, die voneinander derart beabstandet sind, dass zwischen ihnen eine Aussparung (30') angeordnet ist, in die das Halteorgan (45, 46) eingeführt zu werden vermag.

## Claims

1. Pliers designed to tighten a clamping collar (28; 28') which has two end portions (28A, 28B; 28'A, 28'B) provided respectively with a radial projection or "lug" (30) and with a hook (29) suitable for engaging said lug to tighten the collar, the pliers including two jaws (18; 20) suitable for co-operating respectively with the lug and with the hook, and for being moved towards each other to engage the hook on the lug;
said pliers being **characterised in that** a first jaw (18; 20) is equipped with a retaining member (45; 46) that is mounted to move relative to it between a retaining position (Figure 3) in which said retaining member is capable of co-operating with at least one of the elements constituted by the lug (30) and by the hook (29) to retain said element against said jaw, and a release position (Figure 6) in which it releases said element relative to said jaw.

2. Pliers according to claim 1, **characterised in that** the first jaw (18; 20) is provided with an abutment surface (43; 44) facing the second jaw (20; 18), and **in that** the retaining member (45; 46) is disposed beyond said abutment surface in the direction going towards said second jaw.

3. Pliers according to claim 1 or 2, **characterised in that** the retaining member (45; 46) is mounted to move transversely (T) to the axis (D) along which the jaws (18; 20) can be moved towards each other or apart from each other.

4. Pliers according to any one of claims 1 to 3, **characterised in that** they include resilient return means (52) urging the retaining member (45; 46) continuously towards its retaining position.

5. Pliers according to any one of claims 1 to 4, **characterised in that** they include an urging member (53; 54) capable, during closing of the pliers, of co-operating with the retaining member (45; 46) to urge said retaining member into its release position (Figure 6).

6. Pliers according to any one of claims 1 to 5, **characterised in that** the retaining member is formed by a lever (45; 46) pivotally mounted (A45; A46) on the first jaw (18; 20).

7. Pliers according to any one of claims 1 to 6, **characterised in that** the jaws (18; 20) are mounted on respective ones of first and second support arms (14; 16) so that they are capable of pivoting relative to said arms about an angular positioning axis (B) that is substantially parallel to the axis (D) along which the jaws are moved towards each other or apart from each other.

8. Pliers according to claim 7, **characterised in that** they include means (80) for constraining the two jaws (18; 20) to move together as they pivot about the angular positioning axis (B).

9. Pliers according to claim 8, **characterised in that** the two jaws are constrained to pivot together by a hinged coupling pin (80) that is capable of taking up a deployed position (Figure 2) when the jaws (18; 20) are spaced apart, and a folded-up configuration (Figure 5) when the jaws are clamped together.

10. Pliers according to claim 9, **characterised in that** the coupling pin (80) comprises a rigid pin segment (82) connected to each of the two jaws (18; 20) by a respective link (84; 86).

11. Pliers according to claim 5 and according to claim 9 or claim 10, **characterised in that** the urging member (53; 54) is secured to the coupling pin (80).

12. Pliers according to any one of claims 1 to 11, **characterised in that** the two jaws (18; 20) are identical.

13. A kit comprising pliers according to any one of claims 1 to 12, and a clamping collar (28) to be tightened by means of pliers;
**characterised in that** the lug (30) has two folds (30B; 30C) spaced apart from each other so as to provide a recess (30') between them, in which the retaining member (45, 46) can be received.
